# EUROPÄISCHE PATENTSCHRIFT

(11) **EP 1 453 744 B1**
(45) Veröffentlichungstag und Bekanntmachung des Hinweises auf die Patenterteilung: **05.03.2008**
(21) Anmeldenummer: 02796631.6
(22) Anmeldetag: 13.12.2002
(51) Int. Cl.: B65D 81/34, B65D 77/22

(54) **VERPACKUNG UND SIEGELWERKZEUG ZUR HERSTELLUNG EINER SOLCHEN**
PACKAGING AND SEALING TOOL FOR PRODUCTION THEREOF
EMBALLAGE ET OUTIL DE SCELLAGE POUR LA FABRICATION D'UN TEL EMBALLAGE

(30) Priorität: 14.12.2001 DE 20120253 U; 15.03.2002 DE 10211593
(43) Veröffentlichungstag der Anmeldung: 08.09.2004
(73) Patentinhaber: Huhtamaki Ronsberg Zweigniederlassung der Huhtamaki Deutschland GmbH & Co. KG., 87671 Ronsberg (DE)
(72) Erfinder: FENN-BARRABASS, Christian, 87634 Obergünzburg (DE); RIEDER, Gerhard, 87724 Ottobrunn (DE)
(74) Vertreter: Popp, Eugen
(86) Internationale Anmeldenummer: PCT/EP2002/014242
(87) Internationale Veröffentlichungsnummer: WO 2003/051745

(56) Entgegenhaltungen:
- EP-A- 0 078 761
- EP-A- 0 324 260
- EP-A- 0 379 136
- EP-A- 0 537 109
- DE-A- 19 860 473
- FR-A- 2 729 366
- GB-A- 2 188 520
- US-A- 3 937 396

## Beschreibung

Die Erfindung betrifft eine Verpackung gemäß dem Oberbegriff des Anspruches 1.

Verpackungen für Güter - insbesondere Lebensmittel -, welche in der Verpackung erwärmt werden sollen, sind bekannt. Insbesondere die massenhafte Verbreitung von Mikrowellengeräten hat dazu geführt, daß praktisch jedermann sich heiße Snacks oder regelrechte warme Mahlzeiten oder auch Popcorn o. ä. direkt in der Verpackung bereiten kann, ohne dazu Kochgeschirr oder sonstige Gefäße benutzen (und diese später wieder reinigen) zu müssen.

Bekannt ist auch das Problem, daß derartige Verpackungen aufgrund der Erwärmung und damit verbundenen Ausdehnung des Inhaltes zum Bersten - dem sogenannten "Bombieren" - neigen - was nicht nur ärgerlich, sondern u. U. auch gefährlich ist. Für gewisse Anwendungen und bis zu einem gewissen Grade kann man diesem Problem durch Überdimensionierung der Verpackung begegnen. Diese Überdimensionierung hat aber natürlich erhebliche Nachteile, u. a. einen Mehrverbrauch an Verpackungsmaterial und Transport- sowie Lagerraum. Es ist daher bereits nach speziellen Verpackungskonstruktionen gesucht wurden, mit denen man einem ungesteuerten Bombieren der Verpackung bei Erwärmung des Inhaltes begegnen kann.

Eine derartige Verpackungskonstruktion wird in der EP 0 661 219 B1 beschrieben. Durch einen mehrteiligen Aufbau, der eine eingeschnittene Folie und eine dieser zugeordnete Schicht aus einem druckempfindlichen Klebstoff einschließt, wird bei diesem Aufbau einerseits der Aufbau eines gewissen Überdrucks (der eine Verkürzung der Garzeit bewirkt) und andererseits ein kontrolliertes Entweichen eines unzulässig großen Überdrucks ermöglicht. Der aufwendige mehrschichtige Aufbau hat jedoch relativ hohe Herstellungskosten und auch eine Beschränkung der Einsatzmöglichkeiten zur Folge.

Eine weitere Verpackungskonstruktion in Form eines Aufnahmebehälters für Lebensmittel ist in der DE 198 60 473 A1 beschrieben. Der dortige Aufnahmebehälter für Lebensmittel ist zur Einlagerung und zum Erwärmen von Fertigmenüs, beispielsweise in der Mikrowelle, geeignet, wobei er mit einem Deckelement verschließbar ist, das über eine Schweißnaht oder eine peelbare Siegelung mit dem Behälter verbunden ist. Diese Schweißnaht bzw. Siegelung umfaßt einen Hauptsiegelbereich mit mindestens einem Solldurchlaßabschnitt, der eine dreieckige Ausstanzung umfaßt, die ausgehend vom Hauptsiegelbereich unter Ausbildung einer dem Verpackungsinnenraum zugewandten Spitze von zwei spitz aufeinander zulaufenden Siegelnähten begrenzt ist. Dieser nach innen gerichtete Solldurchlaßabschnitt peelt bei Überdruck im Behälter auf, wodurch der Behälter ventilartig geöffnet wird.

Ausgehend von diesem Stand der Technik liegt der vorliegenden Erfindung die Aufgabe zugrunde, sicherzustellen, daß der Solldurchlaßabschnitt kontrolliert an der nach innen gerichteten Spitze öffnet.

Diese Aufgabe wird erfindungsgemäß durch die kennzeichnenden Merkmale des Anspruches 1 gelöst.

Dadurch, daß die seitliche Begrenzung der spitz aufeinander zulaufenden Siegelnähte des Solldurchlaßabschnitts innen- und außenseitig so abgewinkelt ist, daß die Breite der Versiegelung gemessen in Spitzen-Längsrichtung am vorderen Ende der Spitze etwa derjenigen im Bereich der Basis gemessen in Richtung des Hauptsiegelbereichs entspricht, ist gewährleistet, daß die vorgenannte Spitze unter Druck als erstes öffnet. Man erhält eine definierte Selbstöffnung der Verpackung.

Diese Verpackung kann entweder als Schlauchbeutel ausgebildet sein oder eine Schale mit Siegelfolie umfassen, die längs des Randes der Schale mit dieser versiegelt ist. Diese Randsiegelung definiert dann den vorgenannten Hauptsiegelbereich, von dem aus sich der Solldurchlaßabschnitt in den Verpackungsinnenraum hinein erstreckt.

Die dreieckige Ausstanzung des Solldurchlaßabschnitts steht vorzugsweise auch noch mit einem als Drossel dienenden Kanal mit der Umgebung in Verbindung. Dieser Kanal stellt einen kontrollierten Druckabbau innerhalb der Verpackung sicher.

Bei einer bevorzugten Ausführungsform kann der als Drossel dienende Kanal sich in Richtung zur Verpackungsaußenkante hin verbreitern.

Selbstverständlich ist es denkbar, jeder Verpackung mehr als einen Solldurchlaßabschnitt der vorstehend genannten Art zuzuordnen.

Die erfindungsgemäße Konstruktion eignet sich auch für Standbeutel, deren zum Beispiel nur obere Verschlußnaht bzw. Kopfsiegelnaht erfindungsgemäß ausgebildet ist.

Es sei auch darauf hingewiesen, daß die nach innen weisende Spitze des Solldurchlaßabschnitts mit geringem Krümmungsradius verrundet sein kann. Wesentlich ist zur kontrollierten Öffnung der Verpackung nach außen die Siegelbreite der nach innen gerichteten Spitze in Spitzen-Längsrichtung.

Nachstehend wird die Erfindung anhand von Ausführungsbeispielen, die in der anliegenden Zeichnung schematisch dargestellt sind, näher erläutert. Diese zeigt in:
- Fig. 1: eine schematische Draufsicht auf einen Schlauchbeutel mit erfindungsgemäßer Querversiegelung;
- Fig. 2: eine perspektivische Darstellung eines Siegelwerkzeuges zur Herstellung des Schlauchbeutels nach Fig. 1;
- Fig. 3 u. 4: zwei unterschiedliche Ausführungsformen einer Schalenverpackung mit erfindungsgemäß ausgebildetem Siegelrand jeweils in perspektivischer Ansicht von schräg oben; und
- Fig. 5: eine bevorzugte Ausführungsform eines erfindungsgemäßen Solldurchlaßabschnitts in schematischer Draufsicht.

Fig. 1 zeigt in schematischer Darstellung einen Schlauchbeutel 1, in dem beispielsweise in der Mikrowelle erhitzbares Essen mit nicht-flüssiger Konsistenz (Hülsenfrüchte, Popcorn ...) verpackt ist. Der Schlauchbeutel 1 ist durch ringförmiges Zusammenlegen und Längsversiegelung einer üblicherweise zu diesem Zweck eingesetzten Verpackungsfolie mit einer Längssiegelnaht 3 und zwei einander gegenüberliegenden, im wesentlichen parallel zueinander verlaufenden Quersiegelnähten 5 gebildet. Die Bildung der Quersiegelnähte 5 erfolgt mit sogenannten PEEL-Folien mit verringerter Siegelnahtfestigkeit. Auch solche PEEL-Folien sind an sich bekannt und bedürfen daher hier keiner genaueren Beschreibung.

Die Quersiegelnähte 5, die sog. Hauptsiegelbereiche definieren, haben eine zueinander kongruente Gestalt, wobei sich aus einem im wesentlichen geradlinigen Siegelnahtverlauf jeweils zwei Siegelnahtspitzen in Richtung auf den Innenraum des Schlauchbeutels 1 erstrecken. Im Bereich der Spitzen hat der Versiegelungsbereich (die Siegelnaht) eine wesentlich geringere Breite als in ihren geradlinig verlaufenden Abschnitten (im Beispiel etwa 30% der dortigen Breite).

Die beiden die Spitze bildenden Siegelnähte 7 schließen einen Winkel von ca. 50° miteinander ein, die Erfindung ist aber auch mit anderen Winkeln ausführbar. Des weiteren könnte die Spitze alternativ auch durch das Zusammenlaufen zweier gekrümmter Siegelnähte gebildet und sogar (mit sehr kleinem Durchmesser) leicht verrundet sein. Sie muß auch nicht aus einer ansonsten geradlinig verlaufenden Siegelnaht hervorstehen, sondern der übrige Verlauf der Siegelnaht kann auch gebogen oder in sonstiger Weise ungleichmäßig sein.

Im geradlinigen Verlauf der Quersiegelnähte 5 ist in Ausrichtung zur Längsrichtung der durch die Siegelnähte 7 gebildeten Spitze jeweils eine Siegelnahtlücke 9 gebildet, die als ein - im Auslieferungszustand des Schlauchbeutels 1 durch die erwähnte Spitze verschlossener - Kanal zwischen dem Beutelinneren und der Atmosphäre fungiert. Wird infolge der Erwärmung des Inhaltes in dem Schlauchbeutel 1 ein eine bestimmte Größe übersteigender Überdruck aufgebaut, so wird an der äußersten Siegelnahtspitze dieser Druck zuerst zu einem Voneinander-Lösen der miteinander versiegelten Folienflächen, also einem Aufreißen der Quersiegelnaht führen. Das unter Überdruck stehende Gas im Inneren des Schlauchbeutels tritt dann in die dreieckige Ausstanzung 11 und aus dieser durch den Kanal 9 gezielt in die Atmosphäre aus, wodurch ein ungesteuertes Bersten ("Bombieren") des Schlauchbeutels verhindert wird.

Fig. 2 zeigt ein Siegelwerkzeug 13 zur Herstellung des Schlauchbeutels nach Fig. 1. Dieses hat einen im wesentlichen quaderförmigen Grundkörper 15, in dem nahe der Enden zwei Grundkörper-Lücken 21 vorgesehen sind, welche jeweils durch eine Werkzeugspitze 19 überbrückt werden. Die Werkzeugspitzen 19 gewährleisten zum einen die mechanische Integrität des Siegelwerkzeugs als Ganzes und dienen zum anderen als Formgeber für die durch die Siegelnähte 7 definierten Spitzen, die an die Quersiegelnähte 5 des Schlauchbeutels 1 nach innen hin gerichtet anschließen (Fig. 1).

Das Siegelwerkzeug 13 wird in an sich bekannter Weise auf die zusammengelegten Lagen der Beutelfolie gepreßt und verbindet diese entlang seiner Wirkfläche 17 miteinander. Da die Oberseiten der Werkzeugspitzen 19 in einer Ebene mit der Wirkfläche 17 des Grundkörpers 15 liegen, wirken diese in vollem Umfang als Teil der Wirkfläche und erzeugen die Siegelnahtspitzen mit ihren Ausstanzungen, und das Vorhandensein der Grundkörper-Lücken 21 führt zur Ausbildung der Kanäle 9 in den Quersiegelnähten 5 des Schlauchbeutels 1.

In den Figuren 3 und 4 sind zwei unterschiedliche Ausführungsformen einer Schalenverpackung jeweils in perspektivischer Ansicht von schräg oben dargestellt. Die erste Ausführungsform umfaßt eine Bodenschale 22 aus Kunststoff, die zum Beispiel durch Tiefziehen einer Kunststoffolie hergestellt ist. Diese Schale weist einen umlaufenden Siegelrand 23 auf, auf den eine Siegelfolie zum Verschluß des Verpackungsinnenraumes 24 aufsiegelbar ist. An einer Stirnseite weist der Siegelrand 23 zwei im Abstand voneinander angeordnete, dem Verpackungsinnenraum 24 jeweils zugewandte und durch Siegelnähte 7 begrenzte Spitzen auf, denen jeweils ein als Drossel für den Verpackungsinhalt dienender Kanal 9 vorgeordnet ist. Der Kanal 9 wird jeweils durch Ausstanzung des Siegelrandes 23 erhalten. Diese Ausstanzung kann vor dem, nach dem oder beim Aufsiegeln der Siegelfolie erhalten werden. Die Siegelfolie erstreckt sich vorzugsweise über den gesamten Siegelrand 23, der hier den sog. Hauptsiegelbereich definiert, und zwar bis zu den äußeren Rändern desselben. Das entsprechende Siegelwerkzeug kann bei dieser Ausführungsform sehr einfach und in herkömmlicher Weise ausgebildet werden, zum Beispiel als Rechteckrahmen mit planer Siegelfläche. Insbesondere ist es nicht erforderlich, das Siegelwerkzeug mit Spitzen auszubilden entsprechend der Ausführungsform nach Fig. 2.

Bei der Ausführungsform nach Figur 4 wird der den Hauptsiegelbereich definierende Siegelrand 23 und dessen nach innen ragenden Spitzen durch entsprechende Verformung der Seitenwände der Bodenschale 22 vorgegeben. Dabei kann auch hier den Spitzen vorzugsweise ein Kanal entsprechend dem Kanal 9 gemäß Fig. 1 vorgeordnet sein. Dieser Kanal kann in Fig. 4 ebenfalls durch entsprechende Verformung der stirnseitigen Seitenwände der Bodenschale 2 erhalten werden. Die nach innen ragenden Spitzen werden ebenfalls durch spitz aufeinander zulaufende Siegelnähte 7 begrenzt, die hier integraler Teil des Siegelrandes 23 sind.

Fig. 5 zeigt eine Quer- bzw. Hauptsiegelnaht 5 mit daran anschließenden Siegelnähten 7. Eine durch die spitz aufeinander zulaufenden Siegelnähte 7 begrenzte dreieckige Ausstanzung ist unmittelbar an die Hauptsiegelnaht 5 angeschlossen, so daß diese dadurch nicht geschwächt ist. Durch einen Verschluß kann die durch die Ausstanzung 9 definierte Öffnung der Verpackung nach außen wieder verschlossen werden, sofern dies gewünscht ist.

Es sei darauf hingewiesen, daß sämtliche Ausführungsformen mit einem Solldurchlaß entsprechend Fig. 5 versehen sind, der dadurch gekennzeichnet ist, daß die beiden Schenkel des die Spitze definierenden Solldurchlaßabschnitts innen- oder außenseitig so abgewinkelt sind, daß die Breite der Versiegelung auch am vordersten Ende der Spitze, d.h. in Spitzen-Längsrichtung etwa derjenigen im übrigen Bereich derselben entspricht. Damit ist auf jeden Fall sichergestellt, daß die Spitze unter Druck als erstes öffnet. Man erhält eine definierte Selbstöffnung der Verpackung.

## Patentansprüche

1. Verpackung (1) für ein verpackt erwärmbares, insbesondere mikrowellen-erhitzbares Gut, welche mindestens einen Hauptsiegelbereich (5) mit mindestens einem Solldurchlaßabschnitt (7, 9) aufweist, der eine dreieckige Ausstanzung (11) umfaßt, die ausgehend vom Hauptsiegelbereich (5) unter Ausbildung einer dem Verpackungsinnenraum zugewandten Spitze von zwei spitz aufeinander zulaufenden Siegelnähten (7) begrenzt ist,
**dadurch gekennzeichnet, daß**
die seitliche Begrenzung der spitz aufeinander zulaufenden Siegelnähte (7) innen- und außenseitig so abgewinkelt ist, daß die Breite der Versiegelung gemessen in Spitzen-Längsrichtung am vorderen Ende der Spitze etwa derjenigen im Bereich der Basis gemessen in Richtung des Hauptsiegelbereichs (5) entspricht.

2. Verpackung nach Anspruch 1,
**gekennzeichnet durch**
sie als Schlauchbeutel (1) ausgebildet ist.

3. Verpackung nach Anspruch 1,
**dadurch gekennzeichnet, daß**
sie eine (Boden-)Schale (22) und Siegelfolie umfaßt, die längs des Randes (23) der Schale mit dieser versiegelt ist.

4. Verpackung nach einem der Ansprüche 1 bis 3,
**dadurch gekennzeichnet, daß**
die dreieckige Ausstanzung (11) des Solldurchlaßabschnitts (7, 9) über einen als Drossel dienenden Kanal (9) mit der Umgebung in Verbindung steht.

5. Verpackung nach einem der Ansprüche 1 bis 4,
**dadurch gekennzeichnet, daß**
der als Drossel dienende Kanal (9) sich in Richtung zur Verpackungsaußenkante hin verbreitert.

## Claims

1. Packaging (1) for a product capable of being heated in the pack, especially capable of being microwaved in the pack, which provides at least one main sealing region (5) with at least one self-opening portion (7, 9), which comprises a triangular punched recess (11), which, extending from the main sealing region (5), is limited by two sealing seams (7) converging into a point and thereby providing an apex facing towards the interior of the packaging,
**characterised in that**
the lateral limit of the sealing seams (7) converging to form an apex is angled internally and externally in such a manner that the width of the seal measured in the longitudinal direction of the apex at the front end of the apex approximately corresponds to that in the region of the base measured in the direction of the main sealing region of the seal (5).

2. Packaging according to claim 1,
**characterised in that**
it is formed as a tubular bag (1).

3. Packaging according to claim 1,
**characterised in that**
it comprises a (base) shell (22) and sealing foil, which is sealed to the shell along the edge (23) of the shell.

4. Packaging according to any one of claims 1 to 3,
**characterised in that**
the triangular punched recess (11) of the self-opening portion (7, 9) is connected to the environment via a channel (9) acting as a choke.

5. Packaging according to any one of claims 1 to 4,
**characterised in that**
the channel (9) acting as a choke widens in the direction towards the outer edge of the packaging.

## Revendications

1. Emballage (1), destiné à un produit qui peut être réchauffé dans l'emballage, en particulier chauffé au four à micro-ondes, qui présente au moins une zone de scellage principal (5) avec au moins une section de passage théorique (7, 9) comprenant une découpe triangulaire (11) qui est délimitée en partant de la zone de scellage principal (5) en formant une pointe dirigée vers l'intérieur de l'emballage par deux soudures (7) qui se rejoignent en pointe, **caractérisé en ce que** la bordure latérale des soudures (7) qui se rejoignent en pointe forme côté intérieur et extérieur un angle tel que la largeur du scellage, mesurée dans le sens longitudinal de la pointe à l'extrémité avant de la pointe, correspond à peu près à la largeur dans la zone de la base, mesurée dans le sens de la zone de scellage principal (5).

2. Emballage selon la revendication 1, **caractérisé en ce qu'**il est réalisé sous la forme d'un sachet tubulaire (1).

3. Emballage selon la revendication 1, **caractérisé en ce qu'**il comprend une barquette (fond) (22) et un film de scellage qui est soudé tout au long du rebord (23) de la barquette

4. Emballage selon l'une des revendications 1 à 3, **caractérisé en ce que** la découpe triangulaire (11) de la section de passage théorique (7, 9) est reliée à l'environnement par un conduit (9) servant de dispositif d'étranglement.

5. Emballage selon l'une des revendications 1 à 4, **caractérisé en ce que** le conduit (9) servant de dispositif d'étranglement s'élargit en direction du bord extérieur de l'emballage.
